# EUROPÄISCHE PATENTSCHRIFT

(11) **EP 1 340 603 B1**
(45) Veröffentlichungstag und Bekanntmachung des Hinweises auf die Patenterteilung: **15.06.2005**
(21) Anmeldenummer: 02028674.6
(22) Anmeldetag: 20.12.2002
(51) Int. Cl.: B27B 27/10, B23D 45/04, B27B 27/04

(54) **Sägevorrichtung**
Sawing device
Dispositif de sciage

(30) Priorität: 28.02.2002 DE 20203147 U
(43) Veröffentlichungstag der Anmeldung: 03.09.2003
(73) Patentinhaber: Metabowerke GmbH, 72622 Nürtingen (DE)
(72) Erfinder: Bergmann, Laurentius, 49733 Haren-Ems (DE)
(74) Vertreter: Gesthuysen, von Rohr & Eggert

(56) Entgegenhaltungen:
- DE-A- 19 729 552
- US-A- 2 372 699
- US-A- 5 816 129

## Beschreibung

Die Erfindung betrifft eine Sägevorrichtung gemäß dem Oberbegriff des Anspruchs 1.

Sägevorrichtungen der in Rede stehenden Art weisen einen Sägetisch auf, der in der Regel stabil ausgestaltet ist und das Grundgestell der Sägevorrichtung bildet (DE 40 10 456 C2). Der Sägetisch weist üblicherweise eine Werkstückauflagefläche auf, auf der das zu bearbeitende Werkstück aufliegt.

Den meisten bekannten Ausführungsvarianten einer Sägevorrichtung ist gemeinsam, daß ein zu bearbeitendes Werkstück an einem Anschlag, der über eine Befestigungsvorrichtung mit dem Sägetisch verbunden ist, in Anlage kommt. Je nach Ausgestaltung der Sägevorrichtung sind auch mehrere Anschläge vorgesehen, die dann die Ausrichtung des Werkstücks gemeinsam gewährleisten.

Die Maßgenauigkeit des Anschlags selbst sowie die Lage des Anschlags bestimmen wesentlich die Sägegenauigkeit. Aus diesem Grund wird dort, wo es auf Genauigkeit ankommt, eine Möglichkeit zur Feinpositionierung des Anschlags vorgesehen, um die entstehenden Ungenauigkeiten ausgleichen zu können.

Für eine derartige Feinpositionierung des Anschlags ist bei der Sägevorrichtung, von der die Erfindung ausgeht, der Anschlag verschiebbar gestaltet, so daß er im gelösten Zustand ggf. mit Hilfe einer Meßskala ausgerichtet werden kann (US 2,372,699 A). Nach dem Ausrichten wird der Anschlag dann durch Anziehen von Schraubverbindungen, die durch Langlöcher hindurchgreifen, auf dem Sägetisch fixiert.

Je nach Werkstück und je nach Sägeauftrag sind ggf. unterschiedliche Anschläge erforderlich. Die Anschläge können dabei in ihren Abmessungen, ihrer Form oder in ihrer konstruktiven Ausgestaltung voneinander abweichen. Um wenigstens den Aufwand für den Austausch der Anschläge gering zu halten, weist eine weitere bekannte Sägevorrichtung austauschbare Anschläge auf, die mit Befestigungsklammern auf die eigentlichen Anschläge, die am Sägetisch fixiert sind, aufsteckbar sind (DE 90 03 773 U 1).

Im Ergebnis besteht ein Widerspruch zwischen der Flexibilität des Anschlags und dessen Genauigkeit. Mit der Austauschbarkeit der Anschläge ist die Feinpositionierung des Anschlags bei jedem Wechsel mit beträchtlichem Aufwand verbunden oder entfällt eben ganz.

Bei einer weiteren Sägevorrichtung, die speziell für die Durchführung von Gehrungsschnitten vorgesehen ist, ist der Anschlag am Sägetisch nur in einer festgelegten Position montierbar (US 5,816,129 A). Der Anschlag weist gegenüber einem Anschlaggrundkörper verschiebbare und schwenkbare Anschlagschienen auf.

Der Erfindung liegt das Problem zugrunde, die bekannte Sägevorrichtung derart auszugestalten und weiterzubilden, daß die Austauschbarkeit der Anschläge bei konstanter Fertigungsgenauigkeit ohne erheblichen Arbeitsaufwand gegeben ist.

Die vorliegende Problemstellung wird durch eine Sägevorrichtung mit den Merkmalen des Oberbegriffs von Anspruch 1 durch die Merkmale des kennzeichnenden Teils von Anspruch 1 gelöst.

Wesentlich ist, daß eine einstellbare Justiervorrichtung zur Feinpositionierung des Anschlags am Sägetisch vorgesehen ist, die ihre Einstellung bei der Demontage und der Montage des Anschlags beibehält. Eine derartig ausgestaltete Justiervorrichtung hat den Vorteil, daß bei der Demontage und anschließenden Montage, oder aber beim Wechsel des Anschlags keine erneute Feinpositionierung erforderlich ist. Durch die Anordnung der Justiervorrichtung am Anschlag selbst wird erreicht, daß die zum jeweiligen Anschlag gehörige Einstellung der Justiervorrichtung bei der Demontage des Anschlags "mitgenommen" wird.

In besonders bevorzugter Ausgestaltung ist die Justiervorrichtung getrennt von einer Befestigungsvorrichtung des Anschlags am Anschlag selbst angeordnet. Mit der Trennung zwischen Justiervorrichtung und Befestigungsvorrichtung wird erreicht, daß bei der Befestigung aufzuwendende Kräfte sich nicht auf die Einstillung der Justiervorrichtung auswirken.

Es gibt eine Vielzahl von Möglichkeiten, die Lehre der Erfindung auszugestalten und weiterzubilden. Dazu darf auf die Unteransprüche verwiesen werden.

Im folgenden wird die Erfindung anhand einer lediglich ein Ausführungsbeispiel darstellenden Zeichnung näher erläutert. In der Zeichnung zeigt
- Fig. 1: eine Gesamtansicht der erfindungsgemäßen Sägevorrichtung,
- Fig. 2: eine Seitenansicht der Sägevorrichtung aus Fig. 1,
- Fig. 3: eine perspektivische Ansicht des Anschlags der Sägevorrichtung aus Fig. 1

Fig. 1 zeigt den Gesamtaufbau der erfindungsgemäßen Sägevorrichtung. Die Sägevorrichtung weist einen Sägetisch 1 auf, der vorliegend das Grundgestell darstellt und eine Werkstückauflagefläche 2 aufweist. Am Sägetisch 1 angeordnet und mit diesem mechanisch gekoppelt ist das Sägeaggregat 3. Weiter ist am Sägetisch 1 ein im wesentlichen über die Breite des Sägetisches 1 verlaufender Anschlag 4 vorgesehen. Das Sägeaggregat 3 weist ein um eine Drehachse 5 drehbares Sägeblatt 6 auf, das durch einen Elektromotor 7 angetrieben wird. Das Sägeaggregat 3 ist vorliegend um eine parallel zur Drehachse 5 des Sägeblatts 6 verlaufende Schwenkachse 8 schwenkbar. Es handelt sich hierbei um die Ausgestaltung der Sägevorrichtung als Kappsäge.

Ein Werkstück wird zur Bearbeitung in Anlage an dem Anschlag 4 gebracht, so daß das Werkstück eine eindeutige Ausrichtung gegenüber dem Sägeblatt 6 aufweist.

Der Anschlag 4 ist durch eine Befestigungsvorrichtung 9 mit dem Sägetisch 1 lösbar verbunden. Die Befestigungsvorrichtung 9 ist im Ausführungsbeispiel nach Fig. 1 als Schraubverbindung realisiert, wobei die Schraubverbindung anschlagseitig ein Langloch aufweist. Dieses Langloch weist gerade soviel Spiel auf, daß eine Feinpositionierung des Anschlags 4 möglich ist.

Zur Durchführung der Feinpositionierung ist eine Justiervorrichtung 10 vorgesehen, die getrennt von der Befestigungsvorrichtung 9 ausgestaltet ist. Der besondere Vorteil dieser getrennten Ausgestaltung von Befestigungsvorrichtung 9 und Justiervorrichtung 10 besteht darin, daß das kraftaufwendige Betätigen der Befestigungsvorrichtung 9 die Einstellung der Justiervorrichtung 10 nicht beeinflußt. In bevorzugter Ausgestaltung ist die Justiervorrichtung 10 am Anschlag 4 angeordnet. Es kann aber auch vorgesehen werden, daß die Justiervorrichtung 10 am Sägetisch 1 vorgesehen ist, dann allerdings muß in Kauf genommen werden, daß nur eine einzige Einstellung der Justiervorrichtung 10 für alle eingewechselten Anschläge 4 möglich ist.

In besonders bevorzugter Ausgestaltung der Lehre der Erfindung weist die Justiervorrichtung 10 mindestens eine Einstellschraube 11 auf, die in eine im Anschlag 4 angeordnete Gewindebohrung eingeschraubt ist. Fig. 2 zeigt, wie das in der Zeichnung rechte Ende der Einstellschraube 11 in Anlage an dem Sägetisch 1 kommt, so daß bei montiertem Anschlag 4 die Feinpositionierung des Anschlags 4 in der Ebene der Werkstückauflagefläche 2 möglich ist.

Je nach Befestigungsvorrichtung 9 kann es vorgesehen sein, daß der Einstellschraube 11 eine tragende Funktion zukommt, daß also Kräfte über die Einstellschraube 11 übertragen werden oder daß die Einstellschraube 11 lediglich derart in Anlage an dem Sägetisch 1 kommt, daß sie bei befestigtem Anschlag 4 im wesentlichen frei von Kräften ist.

Fig. 3 zeigt den Anschlag 4 der erfindungsgemäßen Sägevorrichtung in perspektivischer Ansicht. Für die Justiervorrichtung 10 sind hier zwei Einstellschrauben 11 vorgesehen, die jeweils an einer Endseite des Anschlags 4 angeordnet sind (in Fig. 3 sind lediglich die Gewindebohrungen zu erkennen). Mit dieser beidseitigen Anordnung der Einstellschrauben 11 ist eine optimale Feinpositionierung über die gesamte Länge des Anschlags 4 gegeben. In einfacher Ausgestaltung kann es aber auch vorgesehen sein, daß nur eine Einstellschraube 11 vorgesehen ist, die vorzugsweise an einem der beiden Endseiten des Anschlags 4 angeordnet ist.

Weiter ist es in besonders bevorzugter Ausgestaltung vorgesehen, daß die Einstellschraube 11 selbsthemmend ausgestaltet ist, oder daß die Einstellschraube 11 mit einer entsprechenden Kontermutter versehen ist. Insbesondere vor dem Hintergrund, daß die Einstellung der Justiervorrichtung 10 bei der Demontage und anschließenden Montage des Anschlags 4 beibehalten werden soll, ist dies besonders vorteilhaft.

Wie bereits erläutert wurde, ist im Ausführungsbeispiel nach Fig. 1 eine Feinpositionierung des Anschlags 4 im wesentlichen in der Ebene der Werkstückauflagefläche 2 des Sägetischs 1 durchführbar. Es ist aber auch denkbar, daß je nach Ausgestaltung der Justiervorrichtung 10 und entsprechender Anordnung der Einstellschraube 11 eine Feinpositionierung in anderen Vorzugsrichtungen realisierbar ist.

In besonderer Ausgestaltung und auch im Ausführungsbeispiel nach Fig. 1 so vorgesehen, erstreckt sich der Anschlag 4 im wesentlichen über die Breite des Sägetischs 1. Grundsätzlich ist zu bemerken, daß erfindungsgemäß auch beliebige weitere Abmessungen und geometrische Ausgestaltungen des Anschlags 4 möglich sind.

Auch die Ausgestaltung der Befestigungsvorrichtung 9 ist nicht auf die oben genannte Schraubverbindung beschränkt. Insbesondere Klemmverbindungen, wie beispielsweise eine Exzenter-Spanneinrichtung, sind hier für eine problemlose Demontage und Montage vorgesehen.

Der Anschlag 4 der erfindungsgemäßen Sägevorrichtung kann aber auch als Bestandteil einer Schmiege vorgesehen sein. Die Schmiege weist dabei eine Schmiegekinematik auf, mit der zwei Anschläge 4 lösbar verbunden sind. Die Schmiegekinematik ermöglicht ein Verschwenken der Anschläge 4 derart, daß die Winkelhalbierende im Raum zwischen den Anschlägen 4 stets konstant bleibt. Hier ist ebenfalls eine Justiervorrichtung 10 vorgesehen, deren oben genannten Vorzüge nun auf die Schmiege übertragen werden.

Des weiteren kann vorgesehen sein, daß eine in Rede stehende Sägevorrichtung mit einem Anschlag 4, dem eine eindeutige Position am Sägetisch 1 zugeordnet ist, zusätzlich eine Schmiege mit einer Schmiegekinematik und zwei Anschlägen aufweist, wobei die der Schmiege zugeordneten Anschläge mit der Schmiegekinematik lösbar verbindbar sind. Dabei ist es vorgesehen, daß der ortsfeste Anschlag 4 und die der Schmiege zugeordneten Anschläge je nach Anwendungsfall abwechselnd genutzt werden.

Besonders vorteilhaft ist es, wenn eine Justiervorrichtung 10 zur Feinpositionierung des ortsfesten Anschlags 4 und ggf. auch der der Schmiege zugeordneten Anschläge vorgesehen ist. Dann erst läßt sich die gewünschte Flexibilität mit gleichzeitig hoher Genauigkeit gewährleisten.

Wesentlich ist, daß der Anschlag 4 als solcher für eine Sägevorrichtung der in Rede stehenden Art eine einstellbare Justiervorrichtung 10 zur Feinpositionierung des Anschlags 4 am Sägetisch 1 aufweist.

## Patentansprüche

1. Sägevorrichtung mit einem Sägetisch (1), einem am Sägetisch (1) angeordneten Sägeaggregat (3) und mindestens einem Anschlag (4),
wobei das Sägeaggregat (3) ein um eine Drehachse (5) drehbares Sägeblatt (6) aufweist,
wobei das Sägeaggregat (3) vorzugsweise um eine parallel zur Drehachse (5) des Sägeblatts (6) verlaufende Schwenkachse (8) schwenkbar ist,
wobei ein zu bearbeitendes Werkstück zur Ausrichtung gegenüber dem Sägeblatt (6) an dem Anschlag (4) in Anlage bringbar ist,
wobei der Anschlag (4) durch eine Befestigungsvorrichtung (9) unmittelbar mit dem Sägetisch (1) lösbar verbunden ist,
**dadurch gekennzeichnet,**
**daß** eine einstellbare Justiervorrichtung (10) zur Feinpositionierung des Anschlags (4) am Sägetisch (1) vorgesehen ist, die derart ausgestaltet ist, daß ihre Einstellung bei der Demontage und der Montage des Anschlags (4) am Sägetisch (1) erhalten bleibt,
**daß** die Justiervorrichtung (10) mindestens eine Einstellschraube (11) aufweist, die in eine im Anschlag (4) angeordnete Gewindebohrung eingeschraubt ist und
**daß** bei montiertem Anschlag (4) ein Ende der Einstellschraube (11) in Anlage an dem Sägetisch (1) kommt.

2. Sägevorrichtung nach Anspruch 1, **dadurch gekennzeichnet, daß** die Justiervorrichtung (10) getrennt von der Befestigungsvorrichtung (9) ausgeführt ist.

3. Sägevorrichtung nach einem der vorhergehenden Ansprüche, **dadurch gekennzeichnet, daß** sich der Anschlag (4) im montierten Zustand über die Einstellschraube (11) am Sägetisch (1) abstützt.

4. Sägevorrichtung nach einem der vorhergehenden Ansprüche, **dadurch gekennzeichnet, daß** die Justiervorrichtung (10) zwei Einstellschrauben (11) aufweist, die jeweils an einer Endseite des Anschlags (4) angeordnet sind.

5. Sägevorrichtung nach einem der vorhergehenden Ansprüche, **dadurch gekennzeichnet, daß** die Einstellschraube (11) selbsthemmend ausgestaltet oder mit einer Kontermutter versehen ist.

6. Sägevorrichtung nach einem der vorhergehenden Ansprüche, **dadurch gekennzeichnet, daß** durch die Justiervorrichtung (10) die Feinpositionierung des Anschlags (4) im wesentlichen in der Ebene einer Werkstückauflagefläche (2) des Sägetischs (1) durchführbar ist.

7. Sägevorrichtung nach einem der vorhergehenden Ansprüche, **dadurch gekennzeichnet, daß** der Anschlag (4) sich im wesentlichen über die volle Breite des Sägetischs (1) erstreckt.

8. Sägevorrichtung nach einem der vorhergehenden Ansprüche, **dadurch gekennzeichnet, daß** die Befestigungsvorrichtung (9) eine Schraubverbindung aufweist, wobei die Schraube der Schraubverbindung vorzugsweise durch ein im Anschlag (4) angeordnetes Langloch verläuft oder daß die Befestigungsvorrichtung (9) eine Klemmverbindung, vorzugsweise eine Exzenter-Spanneinrichtung aufweist.

## Claims

1. Sawing device comprising a saw table (1), a saw unit (3) arranged on the saw table (1), and at least one stop (4), the saw unit (3) having a saw blade (6) rotatable about a rotation axis (5), the saw unit (3) preferably being pivotable about a pivot axis (8) running parallel to the rotation axis (5) of the saw blade (6), it being possible for a workpiece which is to be machined to be brought to bear against the stop (4) for orientation relative to the saw blade (6), the stop (4) being releasably connected directly to the saw table (1) by a fastening device (9), **characterized in that** a settable adjusting device (10) is provided for the fine positioning of the stop (4) on the saw table (1), this adjusting device (10) being designed in such a way that its setting is retained when the stop (4) is removed from and fitted on the saw table (1), **in that** the adjusting device (10) has at least one setting screw (11) which is screwed into a tapped hole arranged in the stop (4), and **in that**, when the stop (4) is fitted, one end of the setting screw (11) comes to bear against the saw table (1).

2. Sawing device according to Claim 1, **characterized in that** the adjusting device (10) is designed to be separate from the fastening device (9).

3. Sawing device according to either of the preceding claims, **characterized in that** the stop (4), in the fitted state, is supported on the saw table (1) via the setting screw (11).

4. Sawing device according to one of the preceding claims, **characterized in that** the adjusting device (10) has two setting screws (11) which are each arranged at an end side of the stop (4).

5. Sawing device according to one of the preceding claims, **characterized in that** the setting screw (11) is designed to be self-locking or is provided with a lock nut.

6. Sawing device according to one of the preceding claims, **characterized in that** the fine positioning of the stop (4) can be carried out essentially in the plane of a work-supporting surface (2) of the saw table (1) by the adjusting device (10).

7. Sawing device according to one of the preceding claims, **characterized in that** the stop (4) extends essentially over the full width of the saw table (1).

8. Sawing device according to one of the preceding claims, **characterized in that** the fastening device (9) has a screwed connection, the screw of the screwed connection preferably running through an elongated hole arranged in the stop (4), or **in that** the fastening device (9) has a clamping connection, preferably an eccentric clamping device.

## Revendications

1. Dispositif de sciage comprenant une table de sciage (1), une unité de sciage (3) disposée sur la table de sciage (1) et au moins une butée (4),
l'unité de sciage (3) présentant une lame de scie (6) pouvant tourner autour d'un axe de rotation (5),
l'unité de sciage (3) pouvant de préférence pivoter autour d'un axe de pivotement (8) s'étendant parallèlement à l'axe de rotation (5) de la lame de scie (6),
une pièce à usiner pouvant être amenée en appui contre la butée (4) en vue de son orientation par rapport à la lame de scie (6),
la butée (4) étant connectée directement à la table de sciage (1) de manière détachable par un dispositif de fixation (9),
**caractérisé en ce que**
l'on prévoit un dispositif d'ajustement ajustable (10) pour le positionnement précis de la butée (4) sur la table de sciage (1), lequel est configuré de telle sorte que son ajustement soit conservé lors du démontage et du montage de la butée (4) sur la table de sciage (1),
**en ce que** le dispositif d'ajustement (10) présente au moins une vis de réglage (11) qui est vissée dans un alésage fileté prévu dans la butée (4) et **en ce qu'**une extrémité de la vis de réglage (11) vient en appui contre la table de sciage (1) lorsque la butée (4) est montée.

2. Dispositif de sciage selon la revendication 1, **caractérisé en ce que** le dispositif d'ajustement (10) est réalisé séparément du dispositif de fixation (9).

3. Dispositif de sciage selon l'une quelconque des revendications précédentes, **caractérisé en ce que** la butée (4) s'appuie dans l'état monté sur la table de sciage (1) par le biais de la vis de réglage (11).

4. Dispositif de sciage selon l'une quelconque des revendications précédentes, **caractérisé en ce que** le dispositif d'ajustement (10) présente deux vis de réglage (11) qui sont disposées respectivement sur chaque côté d'extrémité de la butée (4).

5. Dispositif de sciage selon l'une quelconque des revendications précédentes, **caractérisé en ce que** la vis de réglage (11) est réalisée de manière autobloquante ou avec un contre-écrou.

6. Dispositif de sciage selon l'une quelconque des revendications précédentes, **caractérisé en ce que** le dispositif d'ajustement (10) permet le positionnement précis de la butée (4) essentiellement dans le plan d'une surface de support de pièce (2) de la table de sciage (1).

7. Dispositif de sciage selon l'une quelconque des revendications précédentes, **caractérisé en ce que** la butée (4) s'étend essentiellement sur toute la largeur de la table de sciage (1).

8. Dispositif de sciage selon l'une quelconque des revendications précédentes, **caractérisé en ce que** le dispositif de fixation (9) présente une connexion vissée, la vis de la connexion vissée s'étendant de préférence à travers un trou oblong prévu dans la butée (4), ou **en ce que** le dispositif de fixation (9) présente une liaison par serrage, de préférence un dispositif de serrage excentrique.
